# FASCICULE DE BREVET EUROPEEN

(11) **EP 4 415 566 B1**
(45) Date de publication et mention de la délivrance du brevet: **12.02.2025**
(21) Numéro de dépôt: 22803212.4
(22) Date de dépôt: 14.10.2022
(51) Int. Cl.: A24B 15/16, A24B 15/30, A24B 15/38

(54) **PRODUIT À FUMER POUR CHICHA À BASE VÉGÉTALE ET AVEC NICOTINE PURE**
RAUCHPRODUKT AUF PFLANZENBASIS FÜR EINE WASSERPFEIFE MIT REINEM NIKOTIN
PLANT-BASED SMOKING PRODUCT FOR A HOOKAH, COMPRISING PURE NICOTINE

(30) Priorité: 14.10.2021 FR 2110916
(43) Date de publication de la demande: 21.08.2024
(73) Titulaire: Sunnysmoker SAS, 92100 Boulogne-billancourt (FR)
(72) Inventeur: TOLEDANO, Mordekai, 94200 Ivry sur Seine (FR)
(74) Mandataire: Ipsilon Benelux
(86) Numéro de dépôt international: PCT/EP2022/078718
(87) Numéro de publication internationale: WO 2023/062220

(56) Documents cités:
- WO-A1-2010/020258
- WO-A1-2020/239597
- CN-A- 106 163 301
- DE-U1- 202020 002 254
- DE-U1- 202020 002 844
- KR-A- 20210 070 289
- US-A1- 2011 048 438
- ANONYMOUS: "All About Herbal Shisha - Hookah Company", 8 January 2014 (2014-01-08), XP055286911, Retrieved from the Internet <URL:https://www.hookahcompany.com/hookahblog/all-about-herbal-shisha> [retrieved on 20160708]

## Description

### Domaine technique

L'invention a trait au domaine des produits à fumer pour narguilé également couramment désigné chicha.

### Technique antérieure

Le narguilé, ou la chicha, est une pipe à eau dont la fumée est aspirée par le fumeur au moyen d'un long tuyau flexible. Celle-ci permet de fumer du tabac. Le produit à chicha (le « goût ») utilisé le plus fréquemment en France est composé généralement de 28% de tabac, de 70% de mélasse (liquide sirupeux qui donne un aspect pâteux et poisseux au tabac à chicha), le reste étant constitué d'arômes, d'agents de textures et de conservateurs. La mélasse est un sirop très visqueux, incristallisable, constituant le résidu de la fabrication du sucre à partir de la betterave sucrière ou de la canne à sucre. Elle est composée d'environ 50% de saccharose et 13% de glucose/fructose.

Le produit à chicha est placé dans une douille qui donne sur une cheminée conduisant par aspiration la fumée au fond d'un vase rempli d'eau (0,5 à 11). Le produit à fumer ne brûle pas de façon autonome, mais est chauffé et partiellement brûlé par adjonction dans la douille d'un charbon incandescent, séparé généralement du produit à fumer par un papier d'aluminium percé ou un kaloud. Un tuyau est relié au sommet du réservoir pour permettre aux utilisateurs d'inhaler la fumée dans la cheminée à travers l'eau.

La fumée de chicha contient des métaux qui proviennent du tabac, mais aussi du charbon ou encore de la feuille d'aluminium. Comme toutes les fumées de substances organiques qui brûlent, celles de la chicha libèrent, lors de la combustion, près de 4000 substances chimiques, comme les métaux lourds (chrome, cobalt, plomb, etc.), goudrons et monoxyde de carbone. Nombre d'entre elles sont toxiques, irritantes et/ou cancérogènes.

L'utilisation de la chicha expose les fumeurs à des quantités de fumée beaucoup plus importantes que celles de la cigarette, en raison surtout de la durée des sessions de fumage. L'OMS (Organisation Mondiale de la Santé) a estimé qu'une cigarette est fumée en 8 à 12 bouffées sur une durée de 5 à 7 minutes, tandis que la chicha est fumée en 50 et 200 bouffées sur une durée de 40 à 60 minutes.

Le goudron est la principale substance responsable des cancers liés au tabagisme. Or, sa production par une seule chicha est de 10 à 100 fois plus élevée - selon la taille du dispositif, la fréquence des inspirations, la nature de l'eau, etc.- que celle d'une seule cigarette.

Le tabac contient naturellement de la nicotine. L'eau du dispositif chicha retient une fraction de la nicotine, ce qui incite le fumeur à inhaler plus profondément pour obtenir un même effet, ce qui l'expose donc à des quantités plus importantes de substances indésirables dont le goudron.

Les documents de brevet publiés RU 2 595 978 C1, RU 2 595 9994 C1 et

RU 2 595 995 C1 divulguent différents produits à fumer pour narguilé, comprenant des feuilles de tabac et de la matière végétale florale ou herbacée comme notamment du thym, de l'origan, de l'ortie, de l'oseille, du basilic ou du persil. L'objectif de la présence de cette matière végétale est de réduire la toxicité du produit à fumer en réduisant la quantité de nicotine tout en conservant les caractéristiques nécessaires pour pouvoir être fumé avec un narguilé. La présence de feuilles de tabac conserve cependant au produit à fumer une toxicité intrinsèque. Les documents DE202020002844U1, DE202020002254U1 et KR20210070289 divulguent des produits à fumer pour narguilé comprenant des fibres végétales autres que du tabac.

### Exposé de l'invention

L'invention a pour objectif de pallier au moins un des inconvénients de l'état de la technique susmentionné. Plus particulièrement, l'invention a pour objectif de proposer un produit à fumer pour narguilé qui présente une nocivité réduite et qui satisfait orga-noleptiquement le consommateur, notamment dans un objectif de réduction ou de sevrage tabagique.

L'invention a pour objet un produit à fumer pour narguilé, comprenant une partie vaporisable pour inhalation, comprenant de la glycérine et du propylène glycol, et un support fibreux de la partie vaporisable comprenant des fibres végétales autres que du tabac, caractérisé en ce que le produit comprend, en outre de la nicotine, d'une pureté d'au moins 95%, la nicotine étant à une concentration comprise entre 0,05 et 0,7% m/m.

Selon un mode avantageux de l'invention, aucun tabac n'est présent ou comprenant des traces de tabac avec une concentration inférieure à 0.5% m/m.

Selon un mode avantageux de l'invention, les fibres végétales sont sélectionnées parmi la liste suivante : fibres de fruits, fibres de feuilles, fibres libériennes, fibres de cellulose, fibres de céréale(s), fibres de fleurs, et toute combinaison.

Avantageusement, les fibres végétales comprennent plusieurs types de fibres végétales. Par type de fibres végétales on peut entendre une famille, un genre ou encore une espèce végétale dont les fibres végétales sont issues. Le type de fibres végétales peut également correspondre aux éléments de la liste susmentionnée, à savoir les fibres de fruits, les fibres de feuilles, les fibres libériennes, les fibres de cellulose, les fibres de céréale(s), et les fibres de fleurs.

Les fibres végétales peuvent comprendre ou non de la bagasse.

Selon un mode avantageux de l'invention, les fibres végétales de céréale(s) sont des fibres de son de céréale(s).

Selon un mode avantageux de l'invention, les fibres végétales sont à une concentration comprise entre 2% m/m et 50% m/m.

Selon un mode avantageux de l'invention, les fibres végétales sont découpées et/ou broyées de manière à présenter une taille principale moyenne comprise entre 0.1 et 20mm.

Selon un mode avantageux de l'invention, les fibres végétales sont découpées et/ou broyées de manière à présenter une surface principale moyenne comprise entre 1 et 20mm².

Selon un mode avantageux de l'invention, les fibres végétales présentent un taux d'humidité compris entre 5 et 30% m/m.

Avantageusement, la nicotine est à une concentration comprise entre 0,15 et 0,3% m/ m.

Les mesures de l'invention avantageuses en ce qu'elles procurent un produit à fumer sensiblement moins nocif qu'un produit à fumer à base prédominante de tabac tout en procurant un plaisir et une sensation similaire. L'utilisation de nicotine pure en remplacement des feuilles de tabac permet au produit à fumer de procurer l'effet organo-leptique du tabac tout en réduisant de manière sensible la production de substances nocives sinon produites lors de la combustion de feuilles de tabac. La nicotine provoque en effet l'augmentation de la pression artérielle et de la fréquence cardiaque, entraîne une libération d'adrénaline, de dopamine. Elle a également pour effet d'améliorer la concentration et la mémoire.

Aussi, l'usage de nicotine pure permet d'en maîtriser le dosage dans le produit à fumer, l'invention s'inscrivant ainsi dans le sevrage tabagique.

Par ailleurs, l'utilisation de fibres végétales autres que le tabac procure un substrat ou support fibreux particulièrement bien adapté pour absorber la partie liquide, à savoir notamment la glycérine, le propylène glycol et la nicotine. Ce support fibreux est avantageux en ce qu'il présente une nocivité réduite, lors du chauffage ou combustion du produit à fumer sur la chicha, en comparaison avec les feuilles de tabac, et par ailleurs, en fonction de sa composition, procure un effet aromatique complémentaire à la nicotine.

### Brève description des dessins

[Fig.1] est un graphique reprenant les notations moyennes d'un groupe 1 de 20 testeurs du produit à fumer selon l'invention en fonction de la concentration en nicotine ;
[Fig.2] est un graphique reprenant les notations moyennes d'un groupe 2 de 20 testeurs du produit à fumer selon l'invention en fonction de la concentration en nicotine ;
[Fig.3] est un graphique reprenant les notations moyennes d'un groupe 3 de 20 testeurs du produit à fumer selon l'invention en fonction de la concentration en nicotine.

### Description détaillée

Le produit à fumer pour narguilé selon l'invention comprend, avantageusement par ordre décroissant d'importance en concentration massique, de la glycérine, du propylène glycol, des fibres végétales autres que du tabac et de la nicotine.

La glycérine ou glycérol, se présente sous la forme d'un liquide transparent, visqueux, incolore, inodore, faiblement toxique si ingéré, au goût sucré. Son nom selon la nomenclature UCIPA est 1,2,3-propanetriol CAS: 56-81-5. Elle est couramment disponible commercialement.

Le propylène glycol (PG) dont le nom selon la nomenclature UCIPA est propane-1,2-diol CAS:57-55-6 se présente sous une forme liquide incolore, inodore, hygroscopique et visqueuse. Il est également couramment disponible commercialement. Il est couramment utilisé dans de nombreux domaines comme notamment dans l'industrie alimentaire comme émulsifiant, dans l'industrie cosmétique comme humectant.

Dans le domaine d'application de produits à fumer pour narguilé, le propylène glycol, en particulier en combinaison avec le glycérol, permet de produire, une fois chauffé par le charbon du narguilé, un aérosol simulant la fumée du tabac.

Les fibres végétales autres que du tabac peuvent être des fibres de fruits, des fibres de feuilles, des fibres libériennes, des fibres de cellulose, des fibres de céréale(s), des fibres de fleurs, ou toute combinaison de ces fibres.

Les fibres de fruits peuvent comprendre des morceaux séchés de chair avec ou sans peau, et/ou des zestes ou peaux séchées de ces fruits. Ces morceaux, zestes et peaux peuvent être obtenus par découpe et/ou broyage des fruits séchés.

Les fibres de feuilles peuvent comprendre des morceaux de feuilles séchées, obtenus par broyage des feuilles en question. Ces feuilles peuvent être des feuilles de combava, bois d'inde, cannelle, verveine, thé, aubépine, aigremoine, armoise, boldo, Centella Asiatica, Cistus Incanus,eucalyptus, bouleau, damiana, framboisier, mélisse, myrtille, pissenlit, sana makki, Honeybush, Kinkeliba, maté, menthe, Moringa Oleifera, tilleul, rooibos, bergamote, Yucca, Sisal (agave), Phormium, Langue de belle-mère, Henequen, Ananas (pina), Abaca (feuilles de bananier) et toute combinaison.

Les fibres libériennes peuvent être obtenues par découpe et/ou broyage de tiges de plantes. Ces tiges sont avantageusement préalablement séchées. Les fibres obtenues par découpe et/ou broyage peuvent être également séchées à nouveau. Elles peuvent comprendre des fibres de tilleul, ramie, papyrus, orties, lin, Liane à barriques, kénaf, jute, chanvre indien, chanvre (laine), et toute combinaison.

Les fibres de cellulose peuvent être obtenues à partir de coton, de bois, de chanvre, de lin et de canne à sucre.

Les fibres végétales, et donc le produit à fumer, peuvent comprendre ou non de la bagasse. Les fibres de bagasse sont des résidus fibreux de la canne à sucre qu'on a broyé pour en extraire le jus. Elles sont composées principalement de la cellulose de la plante.

Les fibres de céréale(s) peuvent comprendre des morceaux de son des céréales en question. Ce son, un fois séché, est broyé pour former ces morceaux. La ou les céréales sont sélectionnées parmi la liste suivante : blé, avoine, sarrasin, et toute combinaison.

Les fibres de fleurs peuvent également comprendre des morceaux de fleurs séchées. La ou les fleurs sont sélectionnées parmi la liste suivante : boutons de rose, camomille, arnica, oranger, bleuet, sureau, ginkgo biloba, hibiscus, trèfle, lavande, passiflore, et toute combinaison. Les fleurs sont avantageusement des fleurs d'arbre fruitier, notamment de pommier, poirier, etc. Plus généralement, elles sont avantageusement des fleurs aptes à produire des fruits.

Ces différents types de fibres végétales peuvent être combinés, notamment à concurrence d'au moins deux ou trois types en question. Par type de fibres végétales, on peut entendre les différents éléments cités ci-avant, à savoir les fibres de fruits, les fibres de feuilles, les fibres libériennes, les fibres de cellulose, les fibres de céréale(s) et les fibres de fleurs. Par type de fibres végétales, on peut aussi entendre une famille végétale, un genre végétal ou encore une espèce végétale.

De manière générale, les fibres végétales détaillées ci-avant présentent un taux d'humidité compris entre 5 et 30% m/m. Elles sont découpées et/ou broyées de manière à présenter une surface principale moyenne comprise entre 1 et 20mm² et/ou une dimension principale comprise entre 0.1 et 20mm. Elles sont présentes dans le produit à fumer avec une concentration comprise entre 2% m/m et 50% m/m.

Les fibres végétales autres que le tabac sont avantageuses en ce qu'elles constituent un combustible dégageant une quantité de dioxyde de carbone limitée lors de la chauffe.

La nicotine est avantageusement d'origine végétale, extraite du tabac. Elle peut toutefois également être produite par synthèse. Elle peut aussi être un mélange de nicotine d'origine végétale et de nicotine de synthèse. La nicotine présente avantageusement une pureté supérieure ou égale 95%, préférentiellement supérieure ou égale à 99%. Son nom selon la nomenclature UCIPA est (S)-3-(1-méthyl-2-pyrrolidinyl)pyridine, CAS: 54-11-5, et sa formule chimique est C10H14N2. Elle se présente sous la forme de liquide hygroscopique, huileux, jaune, d'odeur caractéristique, et devient brun à l'exposition à l'air.

La nicotine est un alcaloïde qui agit par inhalation, ingestion et contact. Dans le cas présent de produits à fumer pour narguilé, la nicotine agit par inhalation. Lorsqu'elle est inhalée, la nicotine est absorbée par les capillaires sanguins des poumons, passe la barrière hémato-encéphalique, et arrive en quelques secondes dans le cerveau sans passer par le système porte hépatique.

Les inventeurs de la présente invention ont observé que la combinaison de glycérine, de propylène glycol, de fibres végétales autres que du tabac, et de nicotine dans des produits à fumer avec un narguilé procure les effets pharmacocinétiques de passage dans le cerveau qui sont similaires à ceux de chichas classiques tout en réduisant fortement les effets néfastes liés à l'inhalation de goudrons résultant de la combustion du tabac.

La nicotine a une concentration comprise entre 0,05 et 0,7% m/m, plus préférentiellement entre 0,15 et 0,3% m/m.

Cette plage concentration en nicotine a été validée par des tests de consommation sur un ensemble des consommateurs, décrits ci-après.

De façon à obtenir une population objective et précise dans le cadre de ces tests, des consommateurs réguliers de chicha, de sexes et d'âges différents ont été sélectionnées, à savoir :
- un groupe 1 de 20 personnes ayant consommé des produits de substitut aux tabacs à chicha traditionnels et qui n'ont pas été satisfaits et sont revenus aux tabacs traditionnels ;
- un groupe 2 de 20 personnes consommant des tabacs à chicha traditionnels et n'ayant jamais essayé les substituts ; et
- un groupe 3 de 20 personnes consommant très régulièrement des tabacs à chicha traditionnels et n'ayant jamais essayé les substituts, soit un total de 60 personnes qui ont l'habitude de consommer la chicha avec de la nicotine.

Les consommateurs ont été conviées à plusieurs sessions « shisha » durant lesquelles étaient préparées des chichas contenant des produits Herbal Shisha à différents taux de nicotine étant de 0,05%, 0,10%, 0,15%, 0,20%, 0,30%, 0,40%, 0,50%, 0,60%, 0,70%, 0,80%, 0,90% et 1,00%. L'Herbal Shisha comprend, outre la nicotine, de la glycérine, du propylène glycol, des fibres végétales autres que du tabac, en l'occurrence de la bagasse de canne à sucre. Les chichas étaient toutes préparées de la même manière, par la même personne et contenaient 15g de produit Herbal Shisha.

Après chaque session il a été demandé à chacun des consommateurs de donner une note sur 10 au produit qu'ils avaient testé en termes de sensation relative à la nicotine, à savoir le hit (sensation de contraction du larynx lors du passage de la vapeur lors de l'inhalation) et d'éventuels effets secondaires et/ou désagréables. La note de 0 correspond à un ressenti non-satisfaisant, la note de 5 correspond à un ressenti acceptable et la note de 10 correspond à un ressenti très satisfaisant.

Les moyennes des notations des groupes 1, 2 et 3 sont reprises aux graphiques des figures 1, 2 et 3, respectivement.

On observe que les concentrations préférentielles varient en fonction du type de consommateur. En tenant compte de ces différents types de consommateurs, on peut toutefois déduire de ces résultats que la plage de concentration en nicotine préférentielle va de 0.05% à 0.70%.

Il est à noter qu'une majeure partie des testeurs a apprécié de pouvoir varier le pourcentage et donc l'intensité de nicotine dans l'Herbal Shisha, ce qu'ils ne peuvent pas faire lorsqu'ils utilisent du tabac traditionnel, car les taux ne sont pas communiqués et qu'ils auraient tendance, pour ceux qui consomment seuls, à consommer un taux de nicotine plus bas lorsqu'ils ne consomment pas le produit de manière sociale et qu'ils n'ont pas à « partager » la chicha.

## Revendications

1. Produit à fumer pour narguilé, comprenant :
une partie vaporisable pour inhalation, comprenant :
- de la glycérine, et
- du propylène glycol ; et
un support fibreux de la partie vaporisable comprenant des fibres végétales autres que du tabac ;
**caractérisé en ce que** le produit comprend, en outre :
- de la nicotine, d'une pureté d'au moins 95%, la nicotine étant à une concentration comprise entre 0,05 et 0,7% m/m.

2. Produit à fumer selon la revendication 1, dans lequel aucun tabac n'est présent ou comprenant des traces de tabac avec une concentration inférieure à 0.5% m/m.

3. Produit à fumer selon l'une des revendications 1 et 2, dans lequel les fibres végétales sont sélectionnées parmi la liste suivante : fibres de fruits, fibres de feuilles, fibres libériennes, fibres de cellulose, fibres de céréale(s), fibres de fleurs, et toute combinaison.

4. Produit à fumer selon la revendication 3, dans lequel les fibres végétales de céréale(s) sont des fibres de son de céréale(s).

5. Produit à fumer selon l'une des revendications 1 à 4, dans lequel les fibres végétales sont à une concentration comprise entre 2% m/m et 50% m/m.

6. Produit à fumer selon l'une des revendications 1 à 5, dans lequel les fibres végétales sont découpées et/ou broyées de manière à présenter une taille principale moyenne comprise entre 0.1 et 20mm.

7. Produit à fumer selon l'une des revendications 1 à 6, dans lequel les fibres végétales sont découpées et/ou broyées de manière à présenter une surface principale moyenne comprise entre 1 et 20mm².

8. Produit à fumer selon l'une des revendications 1 à 7, dans lequel les fibres végétales présentent un taux d'humidité compris entre 5 et 30% m/m.

## Patentansprüche

1. Ein Rauchprodukt für eine Wasserpfeife, das Folgendes umfasst:
einen verdampfbaren Teil zur Inhalation, der Folgendes umfasst:
- Glycerin und
- Propylenglykol; und
einen faserigen Träger für den verdampfbaren Teil, wobei der verdampfbare Teil Pflanzenfasern umfasst, die nicht aus Tabak bestehen;
**dadurch gekennzeichnet, dass** das Produkt außerdem Folgendes umfasst:
- Nikotin mit einer Reinheit von mindestens 95 %, wobei das Nikotin in einer Konzentration zwischen 0,05 und 0,7 % m/m vorliegt.

2. Das Rauchprodukt nach Anspruch 1, wobei kein Tabak vorhanden ist oder das Spuren von Tabak mit einer Konzentration von weniger als 0,5 % m/m umfasst.

3. Das Rauchprodukt nach einem der Ansprüche 1 und 2, wobei die Pflanzenfasern aus der folgenden Liste ausgewählt sind: Fruchtfasern, Blattfasern, Bastfasern, Zellulosefasern, Getreidefasern, Blütenfasern und jegliche Kombination davon.

4. Das Rauchprodukt nach Anspruch 3, wobei die Getreidepflanzenfasern Getreidekleiefasern sind.

5. Das Rauchprodukt nach einem der Ansprüche 1 bis 4, wobei die Pflanzenfasern in einer Konzentration zwischen 2 % m/m und 50 % m/m vorliegen.

6. Das Rauchprodukt nach einem der Ansprüche 1 bis 5, wobei die Pflanzenfasern geschnitten und/oder gemahlen sind, so dass sie eine durchschnittliche Hauptgröße zwischen 0,1 und 20 mm aufweisen.

7. Das Rauchprodukt nach einem der Ansprüche 1 bis 6, wobei die Pflanzenfasern geschnitten und/oder gemahlen sind, so dass sie eine durchschnittliche Hauptoberfläche zwischen 1 und 20² mm aufweisen.

8. Das Rauchprodukt nach einem der Ansprüche 1 bis 7, wobei die Pflanzenfasern einen Feuchtigkeitsgehalt im Bereich von 5 bis 30 % m/m aufweisen.

## Claims

1. A smoking product for a hookah, comprising:
a vaporizable portion for inhalation including:
- glycerin, and
- propylene glycol; and
a fibrous carrier for the vaporizable portion, wherein the vaporizable portion comprises plant fibers other than tobacco;
**characterized in that** the product further comprises :
- nicotine having a purity of at least 95%, the nicotine being at a concentration of between 0.05 and 0.7% m/m.

2. The smoking product according to claim 1, wherein no tobacco is present or comprising traces of tobacco with a concentration of less than 0.5% m/m.

3. The smoking product according to any one of claims 1 and 2, wherein the plant fibers are selected from the following list: fruit fibers, leaf fibers, bast fibers, cellulose fibers, cereal fibers, flower fibers, and any combination thereof.

4. The smoking product according to claim 3, wherein the cereal plant fibers are cereal bran fibers.

5. The smoking product according to any one of claims 1 to 4, wherein the plant fibers are at a concentration comprised between 2% m/m and 50% m/m.

6. The smoking product according to any one of claims 1 to 5, wherein the plant fibers are cut and/or ground so as to have an average main size comprised between 0.1 and 20 mm.

7. The smoking product according to any one of claims 1 to 6, wherein the plant fibers are cut and/or ground so as to have an average major surface area of between 1 and 20 mm².

8. The smoking product according to any one of claims 1 to 7, wherein the plant fibers have a moisture content in the range of 5-30% m/m.
